# EUROPÄISCHE PATENTSCHRIFT

(11) **EP 3 036 074 B1**
(45) Veröffentlichungstag und Bekanntmachung des Hinweises auf die Patenterteilung: **05.02.2020**
(21) Anmeldenummer: 14752312.0
(22) Anmeldetag: 14.08.2014
(51) Int. Cl.: B27B 5/22, B27B 25/04, B27B 31/06

(54) **VORRICHTUNG ZUM ZERLEGEN VON BRETTERN ODER BALKEN**
DEVICE FOR CUTTING PLANKS AND BEAMS
DISPOSITIF PERMETTANT DE DÉCOUPER DES PLANCHES OU DES POUTRES

(30) Priorität: 19.08.2013 DE 102013108909
(43) Veröffentlichungstag der Anmeldung: 29.06.2016
(73) Patentinhaber: Gebrüder Linck GmbH & Co. KG "Gatterlinck" Maschinenfabrik, 77704 Oberkirch (DE)
(72) Erfinder: HINKEL, Werner, 84524 Neuoetting (DE)
(74) Vertreter: Witte, Weller & Partner Patentanwälte mbB
(86) Internationale Anmeldenummer: PCT/EP2014/067386
(87) Internationale Veröffentlichungsnummer: WO 2015/024847

(56) Entgegenhaltungen:
- EP-A1- 1 674 221
- DD-A- 37 153
- DE-A1- 3 402 497
- DE-A1- 3 707 194
- DE-C1- 3 621 357
- JP-U- S5 879 301
- US-B1- 6 240 821

## Beschreibung

Die Erfindung betrifft eine Vorrichtung zum Zerlegen von Holzteilen, insbesondere von Brettern oder Balken, bei der in Förderrichtung der Bretter ein Querförderer und ein Längsförderer hintereinander angeordnet sind, ferner stromaufwärts des Längsförderers mindestens eine Kappsägestation vorgesehen ist, und der Querförderer stromaufwärts der Kappsägestation mit in Querförderrichtung bewegbaren Förderelementen versehen ist, wobei die Kappsägestation eine Mehrzahl von Kappsägen aufweist, und wobei die Förderelemente mit Fixierelementen zum Festhalten der Bretter auf den Förderelementen versehen sind.

Eine Vorrichtung der vorstehend genannten Art ist aus der DE 36 21 357 C1 bekannt. Weitere, ähnliche Vorrichtungen aus dem Stand der Technik sind aus der DE 37 07 194 A1 sowie aus der EP 1 674 221 A1 bekannt.

In Sägewerken werden Baumstämme in allseits bearbeitete Holzerzeugnisse zerlegt. Zu diesem Zweck wird der rohe Baumstamm üblicherweise zunächst von seinem verdickten Erdende befreit, dann vermessen und je nach Messergebnis in Bretter, Balken, Bohlen, Model und dgl. zerlegt. Im Folgenden soll der Einfachheit halber nur vom häufigsten Fall, nämlich Brettern die Rede sein, wobei sich die weiteren Erläuterungen selbstverständlich auch auf Bohlen, Balken und dgl. beziehen.

Nach dem Zerlegen des Baumstammes sind die rohen Bretter an ihren Rändern noch mit der sogenannten Waldkante oder Schwarte versehen. Auch an ihren Enden sind sie erst roh gesägt. Die rohen Bretter werden daher in einer weiteren Station nochmals vermessen, um dann mit optimaler Ausbeute des Holzes quaderförmige, allseits bearbeitete Bretter zu erhalten. Dazu werden an vorbestimmten Positionen randseitige Längsschnitte (Besäumschnitte) bzw. endseitige Querschnitte (Kappschnitte) vorgenommen. Auf diese Weise werden die Bereiche mit Schwarte abgeschnitten, das Brett auf eine vorbestimmte Länge gekappt und dabei auch die am Ende ggf. noch vorhandenen grob gesägten Oberflächen geglättet.

Aus dem oben bereits zitierten Dokument DE 37 07 194 C2 ist eine Vorrichtung zum Positionieren und Ausrichten von Schnittholz während des Überführens mittels Förderern bekannt. Bei dieser bekannten Vorrichtung werden die rohen Bretter in Querrichtung auf einen Querförderer aufgegeben, der die Bretter in Querrichtung weiterfördert. Der Querförderer weist mehrere parallele Förderketten auf. Die Förderketten sind mit nach oben vorstehenden Mitnehmern versehen, die sich an die rückwärtige Längsseite, also die Hinterkante der Bretter anlegen und diese in Querförderrichtung vor sich her schieben. Die Mitnehmer liegen dabei nur lose an den Brettern an. Am Ausgang des Querförderers werden die Bretter nacheinander auf einen Längsförderer übergeben, auf dem sie folglich hintereinander aufliegen und nacheinander in einem Sägeaggregat, beispielsweise einer Besäumsäge, einer Gattersäge einer Mehrfach-Bandsäge, oder einem Doppelwellenkreissägeaggregat weiter bearbeitet bzw. weiter zerlegt werden.

Da die Bretter bei der Aufgabe auf den Querförderer keine definierte Lage einnehmen, sondern mit ihrer Längsachse unkontrolliert schräg zur Senkrechten auf die Querförderrichtung aufliegen, ist es erforderlich, sie in einem definierten Winkel quer zur Förderrichtung auszurichten. Dieser definierte Winkel hängt von der individuellen Gestalt des Brettes ab und berücksichtigt zum Beispiel, dass das Brett an einem Ende breiter als am anderen Ende ist. Zu diesem Zweck ist der Querförderer bei der bekannten Vorrichtung als sogenannter Richttisch ausgebildet. Im Bereich des Richttisches werden die Bretter zunächst mittels einer Messeinrichtung vermessen, sodass ihre individuelle Position und Form bekannt sind. Im Bereich des Richttisches sind ferner die einzelnen Förderketten individuell bewegbar. Dadurch können die Mitnehmer eine bestimmte Phasenverschiebung der Bewegung erhalten und das von ihnen geschobene Brett exakt so ausrichten, dass das Brett schlussendlich in einer gewünschten Ausrichtung auf den Längsförderer und dann in das Sägeaggregat gelangt.

Bei einem Ausführungsbeispiel der bekannten Vorrichtung (Pos. 23 in Fig. 13) ist ferner im Bereich des Richttisches eine Kappsäge vorgesehen. Diese ist neben einer der beiden äußersten Förderketten raumfest angeordnet und daher nur dazu geeignet, eventuelle Überstände der an ihr vorbeigeschobenen Bretter als Abfallstücke abzusägen.

Die bekannte Vorrichtung hat daher den Nachteil, dass nach dem Ausrichten der rohen Bretter nur ein endseitiges Stutzen der Länge von überlangen Brettern möglich ist, die eine sogenannte Endschwarte aufweisen, das heißt einen Schwartenbereich, der um ein Ende des rohen Brettes herumgeht. Die bekannte Vorrichtung ermöglicht kein individuelles Ablängen der Bretter vor der Übergabe an den Längsförderer und keine Verarbeitung von Brettern mit sogenannter Sattelschwarte. Darunter versteht man Bretter, die zwar an beiden Enden abgesägt sind und dort auch gesägte Oberflächenbereiche aufweisen, die jedoch im mittleren Bereich über ihre ganze Breite mit Schwarte versehen sind.

Aus dem Dokument US 2004/0163525 A1 ist eine Sägevorrichtung bekannt, in der bereits allseits bearbeitete Bretter leicht unterschiedlicher Länge auf ein vorgegebenes Maß abgelängt werden. Die Bretter werden einem Kappsägeaggregat über einen Querförderer zugeführt. Sie liegen dabei auf dem Querförderer in einer Ausrichtung exakt quer zur Förderrichtung und abwechselnd in Förderrichtung nach links bzw. rechts gegeneinander versetzt. Sobald z.B. das nach links versetzte Brett in das Kappsägeaggregat eintritt, wird es an seinem rechten Ende von einer ersten, fest installierten "drop saw" und an seinem linken Ende von einem in Querrichtung verfahrbaren "trimmer" abgesägt. Das nachfolgende, nach rechts versetzte Brett wird dann von einer zweiten, ebenfalls fest installierten "drop saw" sowie einem in Förderrichtung ganz rechts angeordneten, ebenfalls in Querrichtung verfahrbaren "trimmer" gekappt. Die Sägevorrichtung dient daher zur Massenherstellung von Brettern identischer Abmessungen für sogenannte Kastenstapel. Bei einem Ausführungsbeispiel der bekannten Vorrichtung ist ferner vorgesehen, die Bretter auf den Förderketten des Querförderers zu fixieren. Zu diesem Zweck sind die Förderketten mit schwenkbaren Haken versehen, die im unteren Trum der Förderkette lose nach unten hängen und beim Übergang in den oberen Trum mittels einer Führungsschiene nach oben verschwenkt werden, um das Brett im Bereich seiner hinteren Längskante auf die Förderkette zu drücken.

Diese bekannte Sägevorrichtung hat den Nachteil, dass eine individuelle Bearbeitung von Brettern, insbesondere von noch waldkantigen Brettern, nicht möglich ist. Ferner setzt die bekannte Sägevorrichtung voraus, dass ihr die Bretter in einer exakt vorgegebenen Position und Ausrichtung zugeführt werden. Die Fixierung der Bretter mittels schwenkbarer, an den Förderketten befestigten Haken hat den Nachteil, dass die Haken mit den Förderketten nur in einer Richtung beweglich sind, sodass nur die Funktion eines Niederhalters erreicht wird.

Aus dem Dokument DE 69 16 325 U ist eine Ablängsäge für besäumte Bretter bekannt. Bei dieser Säge sind nebeneinander mehrere, beispielsweise drei Kreissägeblätter in einem vorgegebenen Abstand zueinander angeordnet. Neben der Innenseite der beiden äußeren Kreissägeblätter und beidseits des inneren Kreissägeblatts befindet sich eine Förderkette mit Mitnehmern oder Greiforganen für die zu sägenden Bretter. Die Greiforgane können in einem Ausführungsbeispiel die Bretter mittels Reibschluss halten.

Auch bei dieser bekannten Säge ist eine individuelle Bearbeitung nicht möglich. Die Säge setzt ferner ebenfalls ein vorheriges Ausrichten der zu sägenden Bretter voraus.

Der Erfindung liegt daher die Aufgabe zugrunde, eine Vorrichtung der eingangs genannten Art dahingehend weiterzubilden, dass die vorgenannten Nachteile vermieden werden. Insbesondere soll eine Vorrichtung zur Verfügung gestellt werden, bei der die rohen Bretter bereits im Bereich des Querförderers individuell und mit hoher Präzision ausgerichtet und abgelängt werden können, was auch die Verarbeitung von Brettern mit Sattelschwarte ermöglicht.

Bei einer Vorrichtung der eingangs genannten Art wird diese Aufgabe erfindungsgemäß dadurch gelöst, dass jeweils ein Förderelement mit einer Kappsäge eine gemeinsame Baueinheit bildet, dass die Baueinheiten in einer Richtung quer zur Querförderrichtung individuell bewegbar sind, und dass die Förderelemente in ihrer Förderrichtung reversierbar sind.

Die der Erfindung zugrunde liegende Aufgabe wird auf diese Weise vollkommen gelöst.

Erfindungsgemäß werden die Bretter im Bereich des Querförderers mittels individuell verfahrbarer Baueinheiten von Kappsäge und Querförderelementen fixiert gehalten. Dabei gestattet es die Fixierung der Bretter in Verbindung mit der Reversierbarkeit der Förderrichtung, die Bretter hinsichtlich ihrer Orientierung in Bezug auf eine Senkrechte zur Förderrichtung auszurichten. Dies ergibt die Möglichkeit, eine wesentlich individuellere Bearbeitung des rohen Brettes noch vor der Übergabe an den Längsförderer vorzunehmen. Im Gegensatz zum oben abgehandelten Stand der Technik ist somit nicht nur eine Massenherstellung möglich. Vielmehr können noch waldkantige Bretter in nahezu beliebiger Ausrichtung auf den Querförderer aufgegeben werden. Dadurch werden weitere Bearbeitungsstationen gespart und es lassen sich auch Bretter verarbeiten, deren Verarbeitung bei der herkömmlichen Vorrichtung nicht möglich ist.

Bei einer bevorzugten Ausführungsform der Erfindung halten die Fixierelemente die Bretter kraftschlüssig fest.

Diese Maßnahme hat den Vorteil, dass die Fixierung mit technisch relativ einfachen Mitteln bewirkt werden kann.

Alternativ ist es jedoch auch möglich, dass die Fixierelemente die Bretter formschlüssig festhalten.

Diese Maßnahme ist technisch etwas aufwendiger, hat aber den Vorteil, dass auch dickere, d.h. schwerere Bretter sicher fixiert werden können.

Weitere Vorteile ergeben sich aus der Beschreibung und der beigefügten Zeichnung.

Ausführungsbeispiele der Erfindung sind in der Zeichnung dargestellt und werden in der nachfolgenden Beschreibung näher erläutert.

Es zeigen:
Fig. 1 eine äußerst schematisierte Draufsicht auf ein Ausführungsbeispiel einer erfindungsgemäßen Vorrichtung;
Fig. 2 eine schematische Darstellung zur Erläuterung eines Ausführungsbeispiels des erfindungsgemäßen Verfahrens, wie es auf der Vorrichtung gemäß Fig. 1 für ein rohes Brett mit Endschwarte ausgeführt werden kann; und
Fig. 3 eine Darstellung ähnlich Fig. 2, jedoch für den Fall eines rohen Brettes mit Sattelschwarte.

In Figur 1 bezeichnet 10 als Ganzes ein Ausführungsbeispiel einer erfindungsgemäßen Vorrichtung, nämlich eine Sägewerksanlage. In der Anlage 10 werden Holzteile, beispielsweise rohe Bretter, Balken, Bohlen und dgl. zunächst quer gefördert, wie mit einer Querförderrichtung 11 angedeutet. Auch für die nachfolgende Beschreibung gilt, dass der Einfachheit halber nur von Brettern die Rede ist, selbstverständlich aber auch andere längliche, rohe Holzteile wie Balken, Model und Bohlen mit gemeint sind. Es versteht sich ferner, dass die Erfindung nicht auf Sägewerksanlagen beschränkt ist. Sie lässt sich beispielsweise auch in Holz weiterverarbeitenden Betrieben wie Schreinereien und dergleichen einsetzen, wo Bretter über eine Anordnung Querförderer-Längsförderer laufen und dabei gekappt werden.

Die Bretter gelangen zunächst auf einen üblichen Brettvereinzeler 12, der in der Seitenansicht S-förmig und aufwärts gerichtet ist. Der Brettvereinzeler 12 übergibt die Bretter dann in noch undefinierter Ausrichtung nacheinander an einen ersten Querförderer 14, der in herkömmlicher Bauart aus einer Mehrzahl von parallelen ersten, sich in Querförderrichtung 11 erstreckenden Förderelementen 16 besteht. Diese Förderelemente 16 können zum Beispiel als gezahnte Förderketten ausgebildet sein oder als Bandförderer.

Vorzugsweise im Bereich des ersten Querförderers 14 kann sich eine in Figur 1 mit einer gestrichelten Linie angedeutete erste Messebene 18 befinden. In dieser Messebene 18 werden die ankommenden Bretter erfasst und beurteilt. Dies kann alternativ durch eine Bedienungsperson oder eine Messvorrichtung geschehen. Eine Messvorrichtung kann z.B. mittels eines beweglichen Laserfächers, Kameras oder dgl. vermessen, ggf. auch in 3D-Darstellung. Die Signale der ersten Messebene 18 können einem Rechner (nicht dargestellt) zugeführt werden, der daraus Stellsignale ableitet. Diese Vorgehensweise ist dem Fachmann bekannt. Die erste Messebene 18 dient insbesondere der Festlegung der Position der später auszuführenden Kappschnitte und der Position einer Schmalseite der Bretter, also ihrer Referenzlage.

Dem ersten Querförderer 14 ist ein zweiter Querförderer 20 nachgeordnet, der eine Mehrzahl von zweiten Förderelementen 22a, 22b, 22c aufweisen kann. Von diesen können mindestens zwei, im dargestellten Ausführungsbeispiel die Förderelemente 22a und 22c, mit einem Mitnehmer 24a bzw. 24c ausgestattet sein. Diese Mitnehmer 24a, 24 c sind in ihrer Bewegung in Querförderrichtung 11 individuell ansteuerbar, sodass ein auf dem zweiten Querförderer 20 aufliegendes Brett in seiner Ausrichtung quer zur Querförderrichtung 11 justiert werden kann. Diese Vorgehensweise ist dem Fachmann ebenfalls bekannt, beispielsweise aus dem eingangs genannten Dokument DE 37 07 194 C2 oder dem Dokument DE 42 32 530 C2. Der zweite Querförderer 20 mit der Funktion des Ausrichtens kann auch entfallen, wenn die Funktion des Ausrichtens von einem anderen Teil der Anlage übernommen wird, wie noch geschildert werden wird.

In Querförderrichtung 11 schließt sich nun ein dritter Querförderer 30 an. Auch dieser verfügt über eine Mehrzahl von Förderelementen, nämlich dritte Förderelemente 32a, 32b und 32 c. An dieser Stelle sei festgehalten, dass die Anzahl der Förderelemente der beschriebenen Querförderer selbstverständlich variieren kann, je nach Größe und Komplexität der jeweiligen Sägewerksanlage. Die dargestellten Querförderer 14, 20 und 30 können auch, soweit möglich und sinnvoll, baulich miteinander vereinigt oder weiter unterteilt werden, ohne dass dies den Rahmen der vorliegenden Erfindung verlässt

Das Besondere an den dritten Förderelementen 32a, 32b, 32c ist nun, dass sie mit Fixierelementen 34a, 34b, 34c versehen sind. Unter dem Begriff Fixierelement ist dabei im Gegensatz zu herkömmlichen Mitnehmern, wie 24a und 24c in der vorliegenden Beschreibung, zu verstehen, dass sie ein Brett nicht lose vor sich herschieben, sondern das Brett ergreifen und festhalten. Dies kann im Rahmen der vorliegenden Erfindung auf unterschiedliche Weise geschehen. Bei einer bevorzugten Ausführungsform der Erfindung werden die Bretter von den Fixierelementen 34a, 34b, 34c formschlüssig gehalten, indem sie mittels z.B. zangenartigen Greifern an ihrer Ober- und Unterseite erfasst werden. Derartige Greifer sind dem Fachmann bekannt. Sie werden beispielsweise unter der Bezeichnung "Tong Loader" von der Fa. PLC Inc., Senneterre (Ontario), Kanada angeboten und sind in den Dokumenten US 5 752 594 und US 5 931 287 beschrieben. Alternativ können die Bretter auch von den Fixierelementen 34a, 34b, 34c kraftschlüssig gehalten werden, insbesondere durch Einklemmen zwischen einem Klemmstück und einem Förderband. In jedem Fall werden die Bretter auf diese Weise unverrückbar mit einem Förderband oder dgl. verbunden, sodass die Bretter in Querförderrichtung 11 sowohl vorwärts als auch rückwärts, also reversierend bewegt werden können. In Figur 1 ist das durch Doppelpfeile bei den Fixierelementen 34a, 34b und 34c angedeutet. Die Fixierung der Bretter bedeutet auch, dass diese auch gegen eine einwirkende Kraft bewegt werden können, also insbesondere gegen ein sich drehendes Kreissägeblatt bzw. gegen ein laufendendes Bandsägeblatt.

Im Übergang zwischen dem zweiten Querförderer 20 und dem dritten Querförderer 30 ist vorzugsweise noch eine zweite Messebene 38 vorgesehen. In dieser zweiten Messebene 38 wird vorzugsweise die Breite und ggf. auch die Querschnittsform des herzustellenden Erzeugnisses festgelegt. Auch insoweit versteht sich, dass die Zahl und Positionierung von Messebenen im Rahmen der vorliegenden Erfindung in weiten Bereichen variierbar ist.

Im Endbereich des dritten Querförderers 30 befindet sich eine Kappsägestation 40. Diese umfasst eine Mehrzahl von Kappsägen 42a, 42b, 42c, die weiter der Anzahl der dritten Förderelemente 32a, 32b, 32c entspricht. Wie mit Pfeilen 44a, 44b, 44c angedeutet, sind die Kappsägen 42a, 42b, 42c mittels eines Antriebs (nicht dargestellt) auf einem Support quer zur Querförderrichtung 11 bewegbar und zwar individuell. Bei 50 ist angedeutet, dass die Kappsägen 42a, 42b, 42c mit zugeordneten dritten Förderelementen 32a; 32b, 32c zu einer Baueinheit zusammengefasst sind. Im Hinblick auf die gewünschte Verfahrbarkeit der Kappsägen 42a, 42b, 42c, zusammen mit zugeordneten dritten Förderelementen 32a, 32b, 32c versteht sich, dass konstruktive Maßnahmen getroffen worden sind, um eine Kollision mit anderen Elementen auszuschließen, insbesondere den zweiten Förderelementen 22a, 22b, 22c. Dies kann beispielsweise dadurch bewirkt werden, dass diese Elemente während des Verfahrens senkrecht zur Zeichenebene verschwenkt werden. Auch dies ist dem Fachmann bekannt und braucht hier nicht erläutert zu werden.

Die dritten Förderelemente 32a, 32b, 32c sind derart ausgebildet, dass sie die Bretter schließlich auf einen Längsförderer 60 übergeben, der ein in Längsförderrichtung 61 bewegbares viertes Förderelement 62 aufweist. Das vierte Förderelement 62 ist vorzugsweise eine Förderkette mit darüber angeordneten Andrückrollen. Die Förderrichtungen 11 und 61 stehen vorzugsweise aufeinander senkrecht.

Stromabwärts des Längsförderers 60 kann sich eine Sägestation 65, beispielsweise eine Besäumsäge, eine Gattersäge eine (Mehrfach-)Bandsäge oder eine Doppelwellenkreissäge oder eine andere weiterverarbeitende Station befinden.

Die Betriebsweise der Sägewerksanlage 10 soll nun anhand von zwei Beispielen erläutert werden:

Figur 2 zeigt rechts ein rohes Brett 70. Das Brett 70 ist bereichsweise mit einer gesägten Oberfläche 72 versehen, im Übrigen von einer sogenannten Endschwarte 74 bedeckt. Das in Figur 2 obere Ende des Bretts 70 ist im Allgemeinen nur grob gesägt, insbesondere wenn es beim Fällen des Baumes erzeugt wurde. Das untere Ende hingegen ist ungesägt. Das Brett 70 ist auch noch undefiniert ausgerichtet, wie mit einem Winkel α angedeutet.

Nachdem die Lage des Bretts 70, insbesondere die Längsposition der noch vorzunehmenden Kappschnitte, in der ersten Messebene18 bestimmt wurde, kann die Ausrichtung mittels des Mitnehmers 24a korrigiert werden, wie oben in der Einleitung beschrieben. Da das Ausmaß dieser Korrektur in der Regel gering ist, kann sie auch nach der Bestimmung der Position der Kappschnitte vorgenommen werden. Wie bereits erwähnt, kann der zweite Längsförderer 20 mit den Mitnehmern 24a, 24c auch entfallen. Dann wird die Funktion des Ausrichtens von den Fixierelementen 34a, 34b, 34c des dritten Querförderers 30 mit übernommen. Das Brett 70 wird nun mit Ausrichtung 70' in Querförderrichtung 11 gefördert, wie in Figur 2, Mitte dargestellt. Aus den Messsignalen der ersten Messebene 18 oder alternativ der zweiten Messebene 38 wird im Rechner ein optimales, allseits bearbeitetes Holzerzeugnis 76 im Brett 70' definiert, also beispielsweise ein Brett, das in Figur 2 Mitte schraffiert dargestellt ist. Es können selbstverständlich auch mehrere Bretter auf diese Weise definiert werden.

Die Endflächen des Holzerzeugnisses 76 definieren Positionen 78a und 78b für zwei Kappsägen, beispielsweise 42a und 42c, die in diese Positionen 78a und 78b verfahren werden. Gleichzeitig greifen Fixierelemente, beispielsweise die Elemente 34a und 34c an der Hinterkante des Bretts 70' an und bewegen dieses weiter in Querförderrichtung 11 zu den Kappsägen 42a und 42b. Die Fixierelemente 34a und 34b ergreifen das Brett 70' dabei vorzugsweise innerhalb des von den Positionen 78a und 78b definierten Abschnitts. Sobald das Brett 70' fixiert gehalten ist, nimmt die zweite Messstation 38 ihre Messung vor und definiert die in der nachfolgenden Sägestation 65 vorzunehmenden Längsschnitte. Wichtig ist dabei, dass die Fixierelemente 34a und 34b das Brett 70' bis zur Ablage auf dem Längsförderer 60 in der definierten Position halten.

Wenn die Fixierelemente 34a und 34b das Brett 70' durch die Kappsägen 42a und 42c hindurchgefördert haben (Figur 2 links), entsteht ein zerlegtes Brett 70", das in der Mitte ein Haupterzeugnis 80 sowie an den Enden Abfallstücke 82 und 84 umfasst. Letztere werden seitlich entsorgt, wie mit Pfeilen 86 und 88 angedeutet. Das Haupterzeugnis 80 hingegen gelangt in definierter Lage auf den Längsförderer 60 und wird in Längsförderrichtung 61 dem Sägeaggregat 65 zugeführt.

Wie aus dem Vorstehenden folgt, kann die Reihenfolge der einzelnen Schritte, insbesondere der Schritte "Kappen", "Messen" und "Ausrichten" unterschiedlich gewählt und an unterschiedlichen Positionen der Anlage realisiert werden. So kann man ein ankommendes Brett zunächst messen, dann ausrichten und schließlich kappen. Ebenso gut ist es aber auch umgekehrt möglich, das Brett zunächst an vorbestimmten Positionen zu kappen, dann zu messen und erst vor der Übergabe an den Längsförderer auszurichten.

Beim Ausführungsbeispiel gemäß Figur 3 wird ein rohes Brett 90 verarbeitet, das an beiden Enden gesägte Oberflächen 92a bzw. 92b aufweist, in der Mitte jedoch von einer sogenannten Sattelschwarte 94 bedeckt ist. Wie ohne weiteres erkennbar, kann bei diesem Brett 90 das Verfahren nach Figur 2 nicht angewendet werden.

Das Brett 90 befindet sich in der Darstellung von Figur 3 bereits im vermessenen und ausgerichteten Zustand, der entsprechend der Vorgehensweise von Figur 2 herbeigeführt wurde. Durch die Vermessung wurde ebenfalls der weitere Zerteilungsvorgang definiert, hier mit einem in Figur 3 schraffiert eingezeichneten oberen Holzerzeugnis 96a.

Das Brett 90 wird nun (vgl. Brett 70' in Figur 2) an seiner Hinterkante von zwei Fixierelementen 34a und 34b ergriffen. Zwei Kappsägen, beispielsweise die Kappsägen 42a und 42b, wurden in Positionen 98a bzw. 98b verfahren, die durch die Endflächen des oberen Holzerzeugnisses 96 a definiert sind. Mittels des dritten Querförderers 30 wird das Brett 90 nun durch die Kappsägen 42a und 42b geführt, sodass als zerteiltes Brett 90' ein erstes Haupterzeugnis 100 und ein Abfallstück 102 entsteht, das bei 104 entsorgt wird. Das erste Haupterzeugnis 100 wird hingegen auf dem Längsförderer 60 in Längsförderrichtung 61 abgefördert . Ferner entsteht ein Reststück 106. Dieses wird von Fixierelementen, beispielsweise den Elementen 34b und 34c, die zu diesem Zwecke in die in Figur 3 dargestellten Positionen verfahren wurden, an seiner Hinterkante ergriffen und gegen die Querförderrichtung 11 zurückgezogen. Dadurch gelangt das Reststück 106 wieder aus dem Bereich der Kappsägen 42a und 42b heraus.

Gleichzeitig wird das Reststück 106 vermessen, beispielsweise in der zweiten Messebene 38 und es wird ein unteres Holzerzeugnis 96b im Reststück 106 definiert.

Die Kappsägen, beispielsweise die Kappsägen 42b und 42c, werden nun in Positionen 108a bzw. 108b verfahren, die durch die Endflächen des unteren Holzerzeugnisses 96b definiert sind. Wie bei 90" gezeigt, wird nun die Bewegungsrichtung des dritten Querförderers 30 wieder reversiert und die Fixierelemente 34b und 34c fördern das Reststück 106 in Querförderrichtung 11 durch die Kappsägen 42b und 42c hindurch. Dadurch entstehen ein zweites Haupterzeugnis 110 sowie zwei Abfallstücke 112 und 114, die bei 116 bzw. 118 entsorgt werden. Das Haupterzeugnis 110 hingegen wird dem Längsförderer 60 zugeführt und in Längsförderrichtung 61 abgefördert.

Es versteht sich auch hier, dass die angegebene Auswahl der Fixierelemente und der Kappsägen sowie die Reihenfolge der Schritte nur beispielhaft zu verstehen ist und von den Gegebenheiten des Einzelfalls abhängt.

So ist es beispielsweise möglich, die Vorgehensweise nach Figur 3 so zu variieren, dass insgesamt vier dritte Förderelemente 32 und vier Kappsägen 42 mit Fixierelementen 34 zum Einsatz kommen.

Dann werden zwei Fixierelemente und zwei Kappsägen verwendet, um in der bereits beschriebenen Weise das erste Haupterzeugnis 100 heraus zu sägen. Gleichzeitig greifen aber schon zwei weitere Fixierelemente am Reststück 106 an. Während dann die ersten beiden Fixierelemente das erste Haupterzeugnis 100 zum Längsförderer 60 vorschieben, ziehen die beiden weiteren Fixierelemente das nunmehr abgesägte Reststück 106 zurück und fahren es gleich wieder vor durch die beiden weiteren Kappsägen und weiter zum Längsförderer 60. Dadurch laufen Zerteilungsvorgänge parallel ab, was den Durchsatz der Anlage 10 ebenfalls erhöht.

## Patentansprüche

1. Vorrichtung zum Zerlegen von Holzteilen, insbesondere von Brettern (70; 90) oder Balken, bei der in Förderrichtung (11, 61) der Bretter (70; 90) ein Querförderer (14, 20, 30) und ein Längsförderer (60) hintereinander angeordnet sind, ferner stromaufwärts des Längsförderers (60) mindestens eine Kappsägestation (40) vorgesehen ist, und der Querförderer (14, 20, 30) stromaufwärts der Kappsägestation (40) mit in Querförderrichtung (11) bewegbaren Förderelementen (32) versehen ist, wobei die Kappsägestation (40) eine Mehrzahl von Kappsägen (42) aufweist, und wobei die Förderelemente (32) mit Fixierelementen (34) zum Festhalten der Bretter (70; 90) auf den Förderelementen (32) versehen sind, **dadurch gekennzeichnet, dass** jeweils ein Förderelement (32) mit einer Kappsäge (42) eine gemeinsame Baueinheit (50) bildet, dass die Baueinheiten (50) in einer Richtung quer zur Querförderrichtung (11) individuell bewegbar sind, und dass die Förderelemente (32) in ihrer Förderrichtung (11) reversierbar sind.

2. Vorrichtung nach Anspruch 1, **dadurch gekennzeichnet, dass** die Fixierelemente (34) die Bretter (70; 90) kraftschlüssig festhalten.

3. Vorrichtung nach Anspruch 1, **dadurch gekennzeichnet, dass** die Fixierelemente (34) die Bretter (70; 90) formschlüssig festhalten.

4. Vorrichtung nach einem oder mehreren der Ansprüche 1 bis 3, **dadurch gekennzeichnet, dass** vorzugsweise stromaufwärts der Kappsägestation (40) mindestens eine Messebene (18; 38) zum Vermessen der Bretter (70; 90) vorgesehen ist.

5. Vorrichtung nach einem oder mehreren der Ansprüche 1 bis 4, **dadurch gekennzeichnet, dass** stromabwärts des Längsförderers (60) eine Sägestation (65) angeordnet ist.

## Claims

1. A device for cutting up timber parts, in particular boards or beams (70; 90), in which a cross conveyor (14, 20, 30) and a longitudinal conveyor (60) are arranged one behind the other in conveying direction (11, 61) of the boards (70; 90), and further at least one cross-cut sawing station (40) is provided upstream of the longitudinal conveyor (60), and wherein the cross conveyor (14, 20, 30), upstream of the cross-cut sawing station (40), is provided with conveyor elements (32) movable in the cross-conveying direction (11), wherein the cross-cut sawing station (40) comprises a plurality of cross-cut saws (42), and wherein the conveyor elements (32) are provided with fixing elements (34) for securing the boards (70; 90) on the conveyor elements (32), **characterized in that** a conveyor element (32) respectively forms with a cross-cut saw (42) a common structural unit (50), **in that** the structural units (50) are individually movable in a direction transverse to the cross-conveying direction (11), and **in that** the conveyor elements (32) are reversible in their conveying direction (11).

2. The device as claimed in claim 1, **characterized in that** the fixing elements (34) secure the boards (70; 90) by non-positive engagement.

3. The device as claimed in claim 1, **characterized in that** the fixing elements (34) secure the boards (70; 90) by positive engagement.

4. The device as claimed in one or more of claims 1 to 3, **characterized in that**, preferably upstream of the cross-cut sawing station (40), at least one measuring plane (18; 38) is provided for measurement of the boards (70; 90).

5. The device as claimed in one or more of claims 1 to 4, **characterized in that** a sawing station (65) is arranged downstream of the longitudinal conveyor (60).

## Revendications

1. Dispositif permettant de découper des pièces de bois, en particulier des planches (70 ; 90) ou des poutres, dans lequel, dans la direction d'avance (11, 61) des planches (70 ; 90), un transporteur transversal (14, 20, 30) et un transporteur longitudinal (60) sont disposés l'un derrière l'autre, et en amont du transporteur longitudinal (60) au moins un poste à scie pivotante (40) est en outre prévu, et le transporteur transversal (14, 20, 30) est pourvu, en amont du poste à scie pivotante (40), d'éléments de transport (32) déplaçables dans la direction de transport transversale (11), le poste à scie pivotante (40) présentant une pluralité de scies pivotantes (42) et les éléments de transport (32) étant pourvus d'éléments de fixation (34) pour la fixation des planches (70 ; 90) aux éléments de transport (32), **caractérisé en ce qu'**un élément de transport (32) forme à chaque fois avec une scie pivotante (42) une unité modulaire commune (50), **en ce que** les unités modulaires (50) peuvent être déplacées individuellement dans une direction transversale à la direction de transport transversale (11), et **en ce que** la direction de transport (11) des éléments de transport (32) peut être inversée.

2. Dispositif selon la revendication 1, **caractérisé en ce que** les éléments de fixation (34) fixent les planches (70 ; 90) par engagement par force.

3. Dispositif selon la revendication 1, **caractérisé en ce que** les éléments de fixation (34) fixent les planches (70 ; 90) par engagement par correspondance de formes.

4. Dispositif selon l'une quelconque ou plusieurs des revendications 1 à 3, **caractérisé en ce que** de préférence en amont du poste à scie pivotante (40) est prévu au moins un plan de mesure (18 ; 38) pour le mesurage des planches (70 ; 90).

5. Dispositif selon l'une quelconque ou plusieurs des revendications 1 à 4, **caractérisé en ce qu'**en aval du transporteur longitudinal (60) est disposé un poste de sciage (65).
